# EUROPÄISCHE PATENTSCHRIFT

(11) **EP 0 285 754 B1**
(45) Veröffentlichungstag und Bekanntmachung des Hinweises auf die Patenterteilung: **06.06.1990**
(21) Anmeldenummer: 88101354.4
(22) Anmeldetag: 30.01.1988
(51) Int. Cl.: E05C 17/30

(54) **Begrenzungsanschlag für den Schwenkwinkel eines um eine Lagerachse beweglichen Armes**
Limiter for the opening angle of a pivoting arm
Limitation d'angle d'ouverture d'un bras pivotant

(30) Priorität: 04.04.1987 DE 8705069 U
(43) Veröffentlichungstag der Anmeldung: 12.10.1988
(73) Patentinhaber: SIEGENIA-FRANK KG, 57074 Siegen (DE)
(72) Erfinder: Schmidt, Karl Heinz, D-5901 Wilnsdorf-Niederdielfen (DE)

(56) Entgegenhaltungen:
- DE-C- 161 114
- DE-C- 250 665
- FR-A- 2 148 720
- US-A- 4 438 544

## Beschreibung

Die Erfindung betrifft einen Begrenzungsanschlag für den Schwenkwinkel eines um eine Lagerachse beweglichen Armes, bei welchem eine Strebe einerseits an dem die Lagerachse tragenden Bauteil angelenkt ist, die andererseits am Arm mit Abstand von der Lagerachse angreift, bei welchem weiterhin die Strebe aus zwei baugleichen Laschen mit je einem eine Erweiterung enthaltenden Längsschlitz und einem diesem Längsschlitz mit Abstand vorgelagerten sowie aus der Laschenebene vorstehenden Anschlagvorsprung besteht, bei welchem ferner der Anschlagvorsprung jeder Lasche jeweils durch die Erweiterung in den Längsschlitz der anderen Lasche ausschließlich längsverschieblich einrückbar ist, und bei welchem das Anschlagende des Längsschlitzes jeder Lasche deren Anschlagvorsprung benachbart liegt.

Ein Begrenzungsanschlag dieser Art gehört mit der FR-A 2 148 720 dem Stand der Technik an.

Bei diesem bekannten Begrenzungsanschlag ist zwar ein Entkuppeln der beiden Laschen der Strebe weder in deren zusammengeschobener Endlage noch in deren auseinandergezogener Endlage möglich. Es kann jedoch ohne weiteres ein Entkuppeln der beiden Laschen voneinander in einer Zwischenstellung, also während der Öffnungs- und Schließbewegung des Flügels, vorkommen, nämlich dann, wenn der Kopfbolzen der jeweiligen Lasche den Bereich der Schlitzerweiterung der anderen Lasche durchläuft.

Eine solche Entkupplungsmöglichkeit ist jedoch besonders gefährlich, weil der bewegte Flügel dann frei wird und durch unkontrolliertes Weiteröffnen Unfälle verursachen kann, die Sach- und Personenschäden zur Folge haben.

Auch durch DE-C 161 114 und durch DE-C 250 666 gehören Begrenzungsanschläge zum Stand der Technik, welche zur Bildung einer Strebe zwei zueinander relativ verschiebbar geführte Laschen aufweisen, die zur gegenseitigen Führung mit aus der Laschenebene abgewinkelten Klauen ausgestattet sind.

Abgesehen davon, daß aber in beiden Fällen diese Klauen eine solche Anordnung haben, daß sie nur mit den Längsbegrenzungsrändern der Laschen zusammenwirken können, sind sie auch so zusammengebaut, daß sie jeweils nur durch plastische Verformung der Klauen wieder voneinander gelöst werden können.

Eine solche Ausgestaltung der Begrenzungsanschläge erfordert aber nicht nur einen zeit- und arbeitsaufwendigen Zusammenbau, sondern ggf. auch eine umständlich Demontage der Laschen.

Aufgabe der Erfindung ist die Schaffung eines gattungsgemäßen Begrenzungsanschlages, der bei relativ geringem Einbauraum und hoher Funktionssicherheit eine baulich einfache Ausgestaltung aufweist.

Ein solcher Begrenzungsanschlag zeichnet sich dabei durch die Kennzeichnungsmerkmale des Anspruchs 1 aus, nämlich dadurch, daß jeder Anschlagvorsprung von einer unmittelbar aus der Laschenebene abgewinkelten Zunge gebildet ist, die an ihrem Ende seitwärts auskragende Stütznasen aufweist, daß die Erweiterung des Längsschlitzes an dem vom Anschlagende entfernten Ende des Längsschlitzes vorgesehen ist, und daß die Relativverschiebung der Laschen zueinander auf ein Maß begrenzbar ist, welches den Abstand zwischen dem Anschlagende und der von einer Endausklinkung der Längsschlitze beider Laschen gebildeten Erweiterung unterschreitet.

Nach Anspruch 2 können erfindungsgemäß die voneinander abgewendeten Enden beider Laschen lediglich schwenkbar einerseits an dem die Lagerachse tragenden Bauteil und andererseits am Arm angelenkt sein, während Anspruch 3 vorsieht, daß die Laschen der Strebe aus Bandmaterial mit flach-rechteckigem Querschnitt bestehen.

Es liegt auf der Hand, daß die Laschen zur Bildung eines erfindungsgemäßen Begrenzungsanschlags leicht und einfach als Stanzbiegeteile gefertigt werden können und daß sich dabei jeweils zwei dieser Laschen durch einfache Steckkupplungsverbindungen zu einer als Begrenzungsanschlag dienenden, innerhalb vorgegebener Grenzen längerverstellbaren Strebe zusammensetzen lassen.

In der Zeichnung ist der Gegenstand der Erfindung in einem Ausführungsbeispiel dargestellt. Es zeigt
Fig. 1 eine Draufsicht auf einen Begrenzungsanschlag in Wirkverbindung mit einem Trag- und Führungslenkersystem für den Flügel eines Fensters, einer Tür od. dgl. bei Wirkstellung des Begrenzungsanschlags und
Fig. 2 einen Längsschnitt durch den Begrenzungsanschlag nach Fig. 1 in Ruhestellung bzw. zusammengeschobenem Zustand.

In Fig. 1 der Zeichnung ist in schematisch vereinfachter Darstellung, nämlich durch eine strichpunktierte Linie, der feststehende Rahmen 1 eines Fensters, einer Tür od. dgl. gezeigt, an dem über ein Trag- und Führungslenkersystem 2 ein Flügel 3 schwenkbeweglich aufgehängt ist.

Das Trag- und Führungslenkersystem 2 weist dabei einen Tragarm 4 auf, der um eine Lagerachse 5 schwenkbeweglich am feststehenden Rahmen 1 aufgehängt ist. Mit dem Tragarm 4 sind über zwei Gelenkzapfen 6 und 7 zwei Lenker 8 und 9 verbunden, die eine übereinstimmende Längenabmessung haben. Jeder der Lenker 8 und 9 ist dabei wiederum über je einen Gelenkzapfen 10 bzw. 11 an eine Führungsschiene 12 angeschlossen, die am Flügel 3, parallel zu dessen Ebene liegende, festgelegt werden kann. Der zwischen den Gelenkzapfen 6 und 7 gelegene Teilabschnitt des Tragarms 4 bildet mit den beiden Lenkern 8 und 9 sowie mit der die beiden Gelenkzapfen 10 und 11 tragenden Führungsschiene 12 ein Lenkerparallelogramm 13, welches den Flügel 3 mit dem feststehenden Rahmen 1 verbindet. Die Bewegung des Lenkerparallelogramms 13 wird dabei durch einen Steuerlenker 14 beeinflußt, der einerseits um einen Gelenkzapfen 15 schwenkbar am feststehenden Rahmen aufgehängt ist und andererseits mit einem Gelenkzapfen 16 zwischen den Gelenkzapfen 6 und 10 am Lenker 8 angreift. Der Steuerlenker 14 wirkt dabei auf das Lenkerparallelogramm 13 so ein, daß der Flügel 3 bei seiner Öffnungs- und Schließbewegung längs einer Bahn geführt wird, die wenigstens annähernd von Kreisbogen um eine latente Gelenkachse begrenzt ist, die in der Nähe der den Lagerstellen 5 und 15 benachbarten Seitenkante des Flügels 3 liegt.

Damit Beschädigungen am Fenster oder an der Tür sowie an den Trag- und Führungslenkersystemen 2 vermieden werden, ist es notwendig, den Schwenk winkel für den Tragarm 4 um seine Lagerachse 5, beispielsweise auf 90° zur Ebene des feststehenden Rahmens 1, zu begrenzen. Als Begrenzungsanschlag für den Schwenkwinkel des Tragarmes 4 wird daher eine Strebe 17 benutzt, die einerseits und den Gelenkzapfen 18 am feststehenden Rahmen 1 schwenkbeweglich aufgehängt ist und andererseits am Tragarm 4, beispielsweise über den Gelenkzapfen 6, im Abstand von der Lagerachse 5 angreift.

Die Strebe 17 wird dabei von zwei baugleichen Laschen 19a und 19b gebildet. Jede dieser Laschen 19a und 19b weist einen Längsschlitz 20a bzw. 20b auf und ist darüberhinaus mit einer aus der Laschenebene abgewinkelten Anschlagzunge 21 a bzw. 21 b versehen.

Die Anschlagzunge 21 a bzw. 21 b jeder Lasche 19a bzw. 19b greift jeweils in den Längsschlitz 20b bzw. 20a der anderen Lasche 19b bzw. 19a ausschließlich längsverschiebbar ein. Dabei ist das Anschlagende 22b bzw. 22a des Längsschlitzes 20b bzw. 20a jeder Lasche 19b bzw. 19a benachbart von deren Anschlagzunge 21 b bzw. 21a vorgesehen.

In der aus Fig. 1 ersichtlichen, ausgezogenen Endstellung der Strebe 17 wird der Abstand zwischen deren Anlenkachsen 6 und 18 auf das Maß 23 begrenzt. Bei dieser ausgezogenen Länge der Strebe 17 wirkt dann die Anschlagzunge 21a der Lasche 20a mit dem Anschlagende 22b im Längsschlitz 20b der Lasche 19b zusammen, während umgekehrt die Anschlagzunge 21 b der Lasche 19b am Anschlagende 22a im Längsschlitz 20a der Lasche 19a zur Anlage kommt, wie das deutlich der Fig. 1 entnommen werden kann.

Damit die die Strebe 17 bildenden Laschen 19a und 19b auf einfache Art und Weise zusammengebaut und zusammengehalten werden können, weist jede Anschlagzunge 21a und 21b an ihrem freien Ende seitwärts auskragende Stütznasen 24a bzw. 24b auf. Diese Stütznasen 24a bzw. 24b können lediglich im Bereich einer erweiterten Endausklinkung 25a bzw. 25b, die dem vom Anschlagende 22a bzw. 22b entfernten Ende des Längsschlitzes 20a bzw. 20b zugeordnet ist, mit den Längskanten der Längsschlitze 20a bzw. 20b in Stütz- und Halteeingriff gebracht werden.

Nach dem Zusammensetzen der beiden Laschen 19a und 19b zur Strebe 17 wird dann die Relatiwerschiebung der Laschen 19a und 19b zueinander auf ein Maß 26 begrenzt, das den Abstand zwischen dem Anschlagende 22a bzw. 22b und der erweiterten Endausklinkung 25a bzw. 25b der Längsschlitze 20a und 20b beider Laschen 19a und 19b unterschreitet. Einem unerwünschten und selbsttätigen Entkuppeln. der die Strebe 17 bildenden beiden Laschen 19a und 19b wird dadurch auf einfache Art und Weise entgegengewirkt.

Die beiden Laschen 19a und 19b der Strebe 17 sind baulich völlig identisch gestaltet und können daher in ein und demselben Werkzeug, vorzugsweise aus Bandmaterial mit flach-rechteckigem Querschnitt, als Stanzbiegeteile gefertigt werden. Wichtig ist dabei, daß die Anschlagzungen 21 a und 21 b der beiden Laschen 19a und 19b in die ihnen zugeordneten Längsschlitze 20b und 20a lediglich längsverschiebbar eingreifen, während die freien Enden der Strebe 17 auf den Gelenkzapfen 6 und 18 lediglich schwenkbeweglich gehalten sind.

Selbstverständlich ist die Benutzung der Strebe 17 als Begrenzungsanschlag für den Schwenkwinkel eines um eine Lagerachse beweglichen Armens nicht auf Trag- und Führungslenkersysteme 2 beschränkt, wie sie in Fig. 1 gezeigt sind. Vielmehr ist ein durch die Strebe 17 gebildeter Begrenzungsanschlag überall dort benutzbar, wo es darum geht, den Schwenkwinkel für einen um eine Lagerachse beweglichen Arm relativ zu dem die Lagerachse tragenden Bauteil zu begrenzen.

Abschließend sie noch erwähnt, daß es nach dem Zusammenbau der Laschen 19a und 19b zur Strebe 17 auch möglich ist, in die Endausklinkungen 25a und 25b der Längsschlitze 20a und 20b Füllstücke, z.B. aus Kunststoff, rastend einzudrücken, um dadurch das unerwünschte Entkuppeln zu verhindern.

## Patentansprüche

1. Begrenzungsanschlag für den Schwenkwinkel eines um eine Lagerachse beweglichen Armes (4), bei welchem eine Strebe (17) einerseits an dem die Lagerachse (5) tragenden Bauteil (1) angelenkt ist (18), die andererseits am Arm (4) im Abstand von der Lagerachse (5) angreift, bei welchem weiterhin die Strebe (17) aus zwei baugleichen Laschen (19a, 19b) mit je einem eine Erweiterung (25a, 25b) enthaltenden Längsschlitz (20a, 20b) an einem diesem Längsschlitz (20a, 20b) mit Abstand vorgelagerten sowie aus der Laschenebene vorstehenden Anschlagvorsprung (21a, 21b) besteht, bei welchem ferner der Anschlagvorsprung (21a, 21b) jeder Lasche (19a, 19b) jeweils durch die Erweiterung (25a, 25b) in den Längsschlitz (20b bzw. 20a) der anderen Lasche (19b bzw. 19a) ausschließlich längsverschieblich einrückbar ist, und bei welchem das Anschlagende (22b bzw. 22a) des Längsschlitzes (20b bzw. 20a) jeder Lasche (19b bzw. 19a) deren Anschlagvorsprung (21b bzw. 21a) benachbart liegt, dadurch gekennzeichnet, daß jeder Anschlagvorsprung (21 a, 21 b) von einer unmittelbar aus der Laschenebene abgewinkelten Zunge gebildet ist, die an ihrem Ende seitwärts auskragende Stütznasen (24a, 24b) aufweist, daß die Erweiterung (25a, 25b) des Längsschlitzes (20a, 20b) an dem vom Anschlagende (22a, 22b) entfernten Ende des Längsschlitzes (20a, 20b) vorgesehen ist, und daß die Relativverschiebung der Laschen (19a, 19b) zueinander auf ein Maß (26) begrenzbar ist, welches den Abstand zwischen dem Anschlagende (22a bzw. 22b) und der von einer Endausklinkung der Längsschlitze (20a, bzw. 20b) beider Laschen (19a bzw. 19b) gebildeten Erweiterung (25a bzw. 25b) unterschreitet.

2. Begrenzungsanschlag nach Anspruch 1, dadurch gekennzeichnet, daß die voneinander abgewendeten Enden beider Laschen (19a und 19b) lediglich schwenkbar einerseits an dem die Lagerachse (5) tragenden Bauteil (1) und andererseits am Arm (4) angelenkt sind (18 und 6).

3. Begrenzungsanschlag nach einem der Ansprüche 1 und 2, dadurch gekennzeichnet, daß die Laschen (19a und 19b) der Strebe (17) - als Stanz-Biegeteile - aus Bandmaterial mit flach-rechteckigem Querschnitt gefertigt sind.

## Claims

1. An end stop for the angle of pivoting of an arm

(4) movable around a mounting pivot, a strut (17) being pivoted (18) at one end to the component (1) carrying the mounting pivot (5) and at its other end engaging the arm (4) at a distance from the mounting pivot (5), the strut (17) being embodied by two identically constructed members (19a, 19b) each formed with a slot (20a, 20b) having a widening (25a, 25b) and having an abutment projection (21 a, 21 b) which is disposed at a distance before such slot (20a, 20b) and which projects from the plane of the respective strut member, the projection (21 a, 21 b) of each strut member (19a, 19b) being movable solely in the longitudinal direction through the widening (25a, 25b) into the longitudinal slot (20b, 20a respectively) of the other strut member (19b, 19a respectively), the struck end (22b, 22a) of the slot (20b, 20a respectively), the struck end (22b, 22a) of the slot (20b, 20a respectively) of each strut member (19b, 19a respectively) being adjacent the respective projection (21b, 21 a respectively) characterised in that each abutment projection (21 a, 21 b) is embodied by a tongue or finger or the like which is bent directly from the plane of the strut member and which has at its end laterally projecting bearing noses (24a, 24b), the widening (25a, 25b) of the slot (20a, 20b) is disposed at that end thereof which is remote from the struck end (22a, 22b), and the movement of the strut members (19a, 19b) relatively to one another can be limited to an amount (26) less than the distance between the struck end (22a, 22b) and the widening (25a, 25b) formed by an end recess in the slot (20a, 20b) in both strut members (19a, 19b respectively).

2. An end stop according to claim 1, characterised in that those ends of the two strut members (19a, 19b) which are remote from one another are connected (18 and 6) solely for pivoting at one end to the component (1) carrying the mounting spindle (5) and at the other end to the arm (4).

3. An end stop according to claim 1 and/or 2, characterised in that the strut member (19a, 19b) are produced as bent stampings from a strip material of flat rectangular cross-section.

## Revendications

1. Limitation d'angle d'ouverture d'un bras pivotant (4) ou autrement dit élément d'arrêt destiné à la limitation de l'angle de pivotement d'un bras (4) mobile sur un axe de montage et de support, limitation d'angle d'ouverture dans le cas de laquelle un élément d'entretoisement (17) est, d'une part, articulé à l'élément de construction (1) portant l'axe de montage et de support (5), élément d'entretoisement (17) qui, d'autre part, attaque le bras (4) à distance de l'axe de montage et du support (5), dans le cas de laquelle, en outre, l'élément d'entretoisement (17) est formé de deux plaques (19a, 19b) de construction telle qu'elles soient identiques l'une à l'autre, plaques qui sont percées chacune d'une fente longitudinale ou boutonnière (20a ou 20b respectivement) présentant une partie élargie (25a ou 25b respectivement) et qui sont munies chacune d'une saillie d'arrêt (21 a ou 21 b respectivement) prévue à distance vers l'avant et faisant saillie en dehors de leur plan, dans le cas de laquelle, de plus, la saillie d'arrêt (21 a ou 21 b respectivement) de chacune des plaques (19a et 19b respectivement) peut être amenée en engagement avec la partie élargie (25a ou 25a respectivement) de la fente longitudinale ou boutonnière (20b ou 20a respectivement) de l'autre plaque (19b ou 19a) avec possibilité de déplacement dans le sens longitudinal exclusivement, et dans le cas de laquelle l'extrémité d'arrêt (22b ou 22a respectivement) de la fente longitudinale ou boutonnière (20b ou 20a respectivement) de chacune des plaques (19b ou 19a respectivement) se trouve au voisinage de la saillie d'arrêt (21b ou 21 a respectivement) de cette plaque, la limitation d'angle ou élément d'arrêt étant caractérisé en ce que chacune des saillies d'arrêt (21 a ou 21 b) est formée par une patte obtenue par pliage à angle en dehors du plan de la plaque, patte qui est munie d'un nez d'appui (24a ou 24b respectivement faisant saillie latéralement à son extrémité, en ce que la partie élargie (25a ou 25b respectivement) de la fente longitudinale ou boutonnière (20a ou 20b) est prévue à l'extrémité de la fente longitudinale ou boutonnière (20a ou 20b) qui est éloignée de l'extrémité d'arrêt (22a ou 22b respectivement), et en ce que le déplacement relatif des plaques (19a et 19b) l'une par rapport à l'autre peut être limité à une mesure (26) qui est inférieure à celle de la distance d'écartement comprise entre l'extrémité d'arrêt (22a ou 22b respectivement) et la partie élargie (25a ou 25b respectivement) formée par une partie d'extrémité d'encliquetage des fentes longitudinales ou boutonnières (20a ou 20b respectivement) de l'une et de l'autre des deux plaques (19a ou 19b respectivement).

2. Limitation d'angle d'ouverture ou élément d'arrêt suivant la revendication 1, caractérisé en ce que les extrémités opposées l'une à l'autre des plaques (19a et 19b) sont articulées, avec simple possibilité de pivotement, d'une part à l'élément de construction (1) qui porte l'axe de montage et de support (5) et, d'autre part au bras (4).

3. Limitation d'angle d'ouverture ou élément d'arrêt suivant l'une ou l'autre des revendications 1 et 2, caractérisé en ce que les plaques (19a et 19b) devant former l'élément d'entretoisement (17) sont fabriquées - sous la forme d'éléments obtenus par estampage et par pliage - à partir d'une plaque de feuillard présentant une section transversale en forme de rectangle plat, c'est-à-dire allongé.
